# EUROPÄISCHE PATENTSCHRIFT

(11) **EP 3 938 288 B1**
(45) Veröffentlichungstag und Bekanntmachung des Hinweises auf die Patenterteilung: **01.05.2024**
(21) Anmeldenummer: 20708136.5
(22) Anmeldetag: 11.03.2020
(51) Int. Cl.: B65D 41/34, B65D 43/16, B65D 55/16

(54) **BEHÄLTERVERSCHLUSS UND BEHÄLTER**
CONTAINER CLOSURE AND CONTAINER
FERMETURE DE CONTENANT ET CONTENANT

(30) Priorität: 11.03.2019 CH 2882019; 16.04.2019 CH 5232019; 06.08.2019 CH 9942019; 20.11.2019 CH 14672019; 23.12.2019 CH 16952019
(43) Veröffentlichungstag der Anmeldung: 19.01.2022
(73) Patentinhaber: ALPLA Werke Alwin Lehner GmbH & Co. KG, 6971 Hard (AT)
(72) Erfinder: LÄSSER, Franz-Michael, 6911 Lochau (AT); STEURER, Werner, 6933 Doren (AT); MAYER, Erwin, 3862 Eisgarn (AT); WINGHART, Peter, 89613 Oberstadion (DE)
(74) Vertreter: Swisspat Riederer Hasler Patentanwälte AG
(86) Internationale Anmeldenummer: PCT/EP2020/056445
(87) Internationale Veröffentlichungsnummer: WO 2020/182854

(56) Entgegenhaltungen:
- EP-A1- 2 308 772
- CN-A- 1 830 730
- JP-A- 2012 201 380
- US-A1- 2018 370 701

## Beschreibung

### Gebiet der Erfindung

Die Erfindung betrifft eine Verschlusskappe gemäss Oberbegriff des Anspruchs 1 und einen Behälter gemäss Oberbegriff des Anspruchs 19.

### Stand der Technik

Aus dem Stand der Technik auf dem Gebiet von Kunststoff-Verschlusskappen mit einem Garantieband sind Verschlusskappen bekannt, welche unverlierbar an dem Behälter gehalten sind und dessen Ausgiessöffnung verschliessen. Die Haltefunktion ist auch insofern von Bedeutung, da gesetzliche Bestimmungen zu erwarten sind, welche dazu verpflichten, dass Verschlüsse von Getränkeflaschen auch im geöffneten Zustand unverlierbar mit der Getränkeflasche verbunden sind.

Aus der DE 93 18 243 U1 ist eine solche unverlierbare Verschlusskappe zum Verschliessen eines Behälters bekannt. Nach dem Abschrauben des Gewindeteils der Kappe ist dieser mit einem Fangband an dem Garantieband gehalten. Das Fangband ist im verschlossenen Zustand der Verschlusskappe in dem Garantieband integriert. Daher muss das Garantieband eine vergrösserte Höhe aufweisen, welche der Summe der Höhe eines herkömmlichen Garantiebandes und der Höhe des Fangbandes entspricht. Die vergrösserte Höhe führt daher zwangsläufig zu einem erhöhten Materialverbrauch bei der Herstellung einer entsprechenden Verschlusskappe.

In der WO 2020/099200, welche unter Art. 54(3) EPÜ fällt, und der CA 2 990 674 ist jeweils ein Verschluss, bestehend aus einer Schraubkappe mit Garantieband, welche mindestens einen zylindrischen Kappenmantel mit Innengewinde und ein umlaufendes Garantieband am unteren, offenen Ende des Kappenmantels aufweist, das entlang leicht reissbarer Schwächungslinien mit dem unteren Rand des Kappenmantels verbunden ist, offenbart. Das Garantieband bleibt nach dem Reissen entlang der Schwächungslinien über Haltebänder unlösbar mit dem Kappenmantel verbunden, wodurch die Schraubkappe nach dem Abschrauben unverlierbar an dem Garantieband gehalten ist. Die beiden Enden der gebildeten Haltebänder, welche an dem unteren Rand des Kappenmantels gehalten sind, sind mit einem kurzen Abstand nebeneinander an dem unteren Rand angeordnet. Durch den kurzen Abstand zueinander können die beiden Enden als ein Scharnier wirken, um das sich die die Schraubkappe nach aussen klappen lässt. In der aufgeklappten Position besitzt der die Schraubkappe einen stabilisierten Öffnungswinkel und verbleibt in dieser weggeklappten Position. Beim weiteren Gebrauch der Flasche befindet sich die Schraubkappe daher in einer Position, welche das Ausgießen oder Trinken aus der Flasche nicht stört. Die beiden Enden der Haltebänder, welche an dem Garantieband gehalten sind, sind diametral gegenüber an dem Garantieband angeordnet und haben daher einen Abstand zueinander, welcher dem halben Umfang des Garantiebandes entspricht.

### Aufgabe der Erfindung

Aus den Nachteilen des beschriebenen Stands der Technik resultiert die Aufgabe eine unverlierbare Verschlusskappe zu schaffen, deren Materialverbrauch sich von dem Materialverbrauch einer herkömmlichen Verschlusskappe mit Garantieband nur unwesentlich unterscheidet.

Eine weitere Aufgabe besteht darin, eine unverlierbare Verschlusskappe zu zeigen, welche besonders einfach zu benutzen ist, respektive selbsterklärend ist und bei jeglicher Benutzung des zu verschliessenden Behälters nicht hinderlich ist.

### Beschreibung

Die Lösung der gestellten Aufgabe gelingt bei einer Verschlusskappe zum Verschliessen der Ausgiessöffnung eines Behälters durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

Das zweite Ende ist vor dem erstmaligen Öffnen des Gewindeteils auf der Kreisbahn des Garantieringes im Wesentlichen diametral dem vierten Ende gegenüberliegend angeordnet. Die diametrale Anordnung führt dazu, dass das erste und zweite Halteband nicht zwangsläufig elastisch verformt werden müssen, um in die Offenposition übergeführt werden zu können. Auch in der Offenposition, in der der Gewindeteil an dem Behälter gehalten ist, müssen die Haltebänder nicht elastisch verformt bzw. gedehnt sein.

Die symmetrische Anordnung ermöglicht es auch, dass der Gewindeteil nach dem Abschrauben nach links oder nach rechts in eine Halteposition neben der Ausgiessöffnung verschwenkt werden können. Die im Wesentlichen diametrale Anordnung erlaubt auch ein leichtes homogenes Öffnen des Gewindeteils.

Die Erfindung zeichnet sich dadurch aus, dass vor dem erstmaligen Öffnen der Verschlusskappe das erste, zweite, dritte und vierte Ende nacheinander in ansteigender Reihenfolge auf der Kreisbahn des Garantieringes gegen den Uhrzeigersinn angeordnet sind, wenn das Innengewinde und das Aussengewinde als Rechtsgewinde ausgeführt sind. Diese Anordnung der Haltebänder an dem offenen Rand des Gewindeteils und an dem Garantiering ermöglicht es, dass beide Haltebänder eine gleich große Druckbelastung während des Öffnens des Gewindeteils erfahren. Keines der Haltebänder erfährt eine entgegen der Druckbelastung gerichtete Zugkraft. Zeitgleich werden die Haltebänder vom Flaschenhals weg horizontal geweitet und allfällige Sollbruchstege werden aufgebrochen infolge der Hubbewegung des Gewindeteils. Dadurch ist ein leichtes, homogenes Öffnen der Verschlusskappe mit einer gleichmässigen Öffnungskraft ermöglicht. Auch besteht bei dieser Anordnung der Haltebänder keine Gefahr, dass sich diese Verheddern oder überkreuzen. Das Öffnen der Verschlusskappe unterscheidet sich daher vom Öffnen einer Verschlusskappe ohne Haltebänder nicht oder nur unwesentlich.

In einer weiteren besonders bevorzugten Ausführungsform der Erfindung ist vor dem erstmaligen Öffnen des Gewindeteils auf der Kreisbahn des Garantieringes das erste Ende im Wesentlichen diametral dem dritten Ende gegenüberliegend angeordnet. Diese Anordnung erleichtert zusätzlich das Positionieren des Gewindeteils aber auch das Erneute Aufschrauben des Gewindeteils auf den Behälterhals.

Zweckmässig ist es, wenn der erste Rand mit wenigstens einem ersten Sollbruchsteg mit dem offenen Rand des Gewindeteils lösbar verbunden ist und der zweite Rand mit wenigsten einem zweiten Sollbruchsteg mit dem Garantiering lösbar verbunden ist und wenn der dritte Rand mit wenigstens einem dritten Sollbruchsteg mit dem offenen Rand des Gewindeteils lösbar verbunden ist und der vierte Rand mit wenigsten einem vierten Sollbruchsteg mit dem Garantiering lösbar verbunden ist. Dadurch sind die Haltebänder stabil an dem Gewindeteil und dem Garantiering gehalten. Dies führt dazu, dass die Verschlusskappe trotz Vorsehen von zwei Haltebändern auf den Behälterhals aufprellbar ist.

Bevorzugt ist es, wenn das erste und das dritte Ende einen ersten Öffnungswinkel von wenigstens 170 Grad und höchstens 190 Grad und bevorzugt von wenigstens 175 und höchstens 185 Grad bezüglich des Mittelpunktes der Verschlusskappe als Scheitelpunkt einschliessen und das zweite und das das vierte Ende einen zweiten Öffnungswinkel von wenigstens 170 Grad und höchstens 190 Grad und bevorzugt von wenigstens 175 und höchstens 185 Grad bezüglich des Mittelpunktes der Verschlusskappe als Scheitelpunkt einschliessen. Daher ist es denkbar, dass der erste und zweite Öffnungswinkel von der oben beschriebenen Anordnung geringfügig abweichen, jedoch das zweite und vierte bzw. das erste und dritte Ende der Haltebänder im Wesentlichen noch immer diametral gegenüberliegend angeordnet sind. Der Mittelpunkt der Verschlusskappe liegt in der Ebene zwischen dem offenen Rand und dem Garantiering. Durch die Wahl des ersten und des dritten Öffnungswinkels lässt sich die Länge des ersten und des zweiten Haltebandes und deren Position entlang des Garantieringes genau bestimmen, damit die folgenden Funktionen erfüllt werden unabhängig davon, welchen Durchmesser die Verschlusskappe besitzt: Das erste und das zweite Halteband besitzen eine Länge welche es ermöglicht, dass der Gewindeteil von dem Behälterhals abschraubbar ist. Außerdem erlaubt die Länge der Haltebänder, dass der Gewindeteil translatorisch von der Ausgiessöffnung weg bewegt wird und entlang des Behälterhalses nach unten in eine Offenposition bewegt werden kann. Durch das Vorsehen von zwei Haltebändern ist diese Bewegung zwangsgeführt und der Gewindeteil wird in eine Offenposition gezwungen. In der Offenposition ist sichergestellt, dass der Gewindeteil beim Ausgiessen von Füllgut nicht in die Ausgiessöffnung ragt.

Zweckmässigerweise schliessen das erste und zweite Ende einen dritten Öffnungswinkel von wenigstens 110 Grad und höchstens 140 Grad und bevorzugt von wenigstens 120 und höchstens 130 Grad bezüglich des Mittelpunktes der Verschlusskappe als Scheitelpunkt ein. Durch die Wahl des dritten Öffnungswinkels besitzt das erste Halteband eine definierte Länge, durch welche oben ausgeführt Funktionen zusammen mit dem zweiten Halteband ermöglicht sind.

Zweckmässigerweise schliessen das dritte und vierte Ende einen vierten Öffnungswinkel von wenigstens 110 Grad und höchstens 140 Grad und bevorzugt von wenigstens 120 und höchstens 130 Grad bezüglich des Mittelpunktes der Verschlusskappe als Scheitelpunkt ein. Durch die Wahl des vierten Öffnungswinkels besitzt das zweite Halteband eine definierte Länge, durch welche oben ausgeführt Funktionen zusammen mit dem zweiten Halteband ermöglicht sind.

Da der erste, zweite, dritte und vierte Öffnungswinkel als Scheitelpunkt einen Kreismittelpunkt besitzen muss deren Winkelsumme 360 Grad betragen.

In einer besonders bevorzugten Ausführungsform der Erfindung sind der dritte und der vierte Öffnungswinkel gleich gross, wodurch das erste und das zweite Halteband gleich lang sind. Die gleiche Länge des ersten und des zweiten Haltebandes ermöglicht die translatorische zwangsgeführte Bewegung nachdem der Gewindeteil von dem Behälterhals abgeschraubt ist.

In einer weiteren besonders bevorzugten Ausführungsform der Erfindung ist der Querschnitt des ersten und zweiten Haltebandes entlang der Länge des ersten bzw. zweiten Haltebandes konstant. Die Haltebänder weisen dadurch entlang ihrer Länge konstante elastische Eigenschaften auf, wodurch eine definierte Länge der Haltebänder bestimmt werden kann, bei der der Gewindeteil in seiner Offenposition stabil und wackelfrei an dem Behälter gehalten werden kann. In der Offenposition sind das erste und zweite Halteband vorgespannt. Die elastische Vorspannung der Haltebänder ermöglicht es, dass der Gewindeteil mehrfach von dem Behälterhals abgeschraubt und auf diesen wieder aufgeschraubt werden kann und in der Offenposition mehrmals zuverlässig gehalten werden kann. Der konstante Querschnitt der Haltebänder entlang ihrer Länge verhindert eine Überstreckung der Haltebänder in der Offenposition.

Bevorzugt ist es, wenn die Garantiestege in gleichmässigen Abständen entlang des offenen Randes angeordnet sind. Der Garantiering ist daher ausreichend stabil an dem Gewindeteil gehalten, damit die Verschlusskappe auf den Behälterhals aufgeprellt werden kann. Der Gewindeteil lässt sich durch die gleichmässigen Abstände der Garantiestege auch mit gleichmässiger Kraft abschrauben.

Zweckmässigerweise sind die ersten, zweiten, dritten und vierten Sollbruchstege in gleichmässigen Abständen entlang des ersten und zweiten bzw. des dritten und vierten Randes angeordnet. Dadurch ist die Verschlusskappe auch im Bereich des ersten und zweiten Haltebandes ausreichend stabil, um auf den Behälterhals aufgeprellt werden zu können. Zudem zeigen die gebrochenen Sollbruchstege und Garantiestege an, dass der Gewindeteil gegenüber dem Behälterhals bereits verdreht wurde und nicht mehr originalverschlossen ist.

In einer weiteren besonders bevorzugten Ausführungsform der Erfindung ist die Lage des Garantieringes relativ zu dem ringförmigen Vorsprung des Behälterhalses in axialer Richtung und in Umfangsrichtung veränderbar. Dadurch, dass der Garantiering in axialer Richtung nach oben verschiebbar ist, wird es beim Abschrauben des Gewindeteils nach oben gezogen, wodurch das erste und zweite Halteband verkürzt ausgeführt sein können und besser an die Offenposition angepasst werden können. Dadurch, dass sich der Garantiering beim Drehen des Gewindeteils zu Beginn des Abschraubens mitdreht, erfahren das erste und zweite Halteband beim Abschrauben des Gewindeteils eine axiale Kraft und werden nach oben gezogen. Bevorzugt ist es, wenn der Garantiering nur eine sehr kleine Hubbewegung (Beispielsweise 1 bis 2 mm) in axialer Richtung ausführen kann, damit die Sollbruchstege infolge der Drehbewegung bzw. der Hubbewegung des Gewindeteils aufgerissen werden können.

Als vorteilhaft erweist es sich, wenn der Garantiering eine Verdrehsicherung aufweist, welche das Verdrehen des Garantieringes relativ zu dem Flaschenhals beim Öffnen des Gewindeteils verhindert, wenn sich der Garantiering in Umfangsrichtung um eine gewisse Distanz verdreht hat. Die Verdrehsicherung ermöglicht es, dass beim Verdrehen des Gewindeteils in Öffnungsrichtung die Druckkraft auf Haltebänder verstärkt wird, da sich diese gegenüber dem Garantiering abstützen können. Da sich der Garantiering zu Beginn des Verdrehens mit dem Gewindeteil mit dreht, werden die Haltebänder nicht um den Behälterhals gewickelt.

Zweckmässigerweise ist am dem dem Halteband zugewandten Rand des Garantieringes eine erste und zweite Aussparung zur Aufnahme des ersten und zweiten Haltebandes vorgesehen. Dadurch sind das erste und zweite Halteband platzsparend und ohne zusätzlichen Materialaufwand aus dem Garantiering ausformbar. Beispielsweise können das erste und zweite Halteband aus dem Garantiering durch Setzen entsprechender Schnitte ausgeformt werden. Bevorzugt wird die erfindungsgemäße Verschlusskappe jedoch im Spritzgießverfahren hergestellt.

In einer weiteren bevorzugten Ausführungsform der Erfindung ist das erste und/oder das zweite Ende des ersten Haltebandes und das dritte und/oder das vierte Ende des zweiten Haltebandes entlang vordefinierten Knicklinien knickbar. Dadurch kann das erste und zweite Halteband jeweils wie ein Hebel mit zwei Drehpunkten wirken. Auch ermöglichen die Knicklinien, dass das erste und zweite Halteband nicht an zufälligen Positionen in der Offenposition abgebogen bzw. abgeknickt ist, sondern genau an den Knicklinien. Dadurch ist der Gewindeteil in der Offenposition besonders präzise von den beiden Haltebändern gehalten und wird von den beiden Haltebändern exakt in die Offenposition geführt.

Als zweckdienlich hat es sich erwiesen, wenn an der Deckplatte des Gewindeteils ein nach innen abragender Innenkonus, z.B. in Gestalt eines Dichtzylinders oder eines Dichtringes, angeformt ist, der dazu ausgebildet ist mit der Innenwandung des Behälterhalses in der Geschlossenstellung dichtend zusammenzuwirken. Die Verschlusskappe kann daher als sogenannter "cone-sealer" wirken und dichtet den Flaschenhals zuverlässig ab.

In einer weiteren bevorzugten Ausführungsform der Erfindung besitzt das Halteband eine Breite zwischen 3 mm und 7 mm und bevorzugt eine Breite zwischen 4 mm und 5 mm. Diese Bemassung bewirkt, dass das Halteband nicht ungewollt abreisst, insbesondere wenn die Sollbruchstege abgerissen werden. Ausserdem wird die Verschlusskappe nicht zu hoch und ist mit standardisierten Behälterhälsen mit Aussengewinde dichtend zusammenfügbar.

Die Erfindung zeichnet sich auch dadurch aus, dass die Verschlusskappe dazu ausgebildet ist, mit einem standardisierten Behälterhals mit Aussengewinde und ringförmigem Vorsprung zusammenzuwirken. Die Verschlusskappe kann daher auf standardisierte Behälterhälse, insbesondere von PET-Getränkeflaschen, aufgesetzt werden. Behälter, welche mit der erfindungsgemässen Verschlusskappe zusammengefügt werden, müssen daher nicht eigens an die Verschlusskappe angepasst sein.

Zweckmässigerweise ist die Verschlusskappe aus einem Kunststoffmaterial, bevorzugt HDPE (High Density Polyethylen) oder PP (Polypropylen), gefertigt. Die Verschlusskappe kann daher mit Standard-Kunststoffmaterialien hergestellt werden, aus welchen auch bekannte Verschlusskappen mit Garantiering hergestellt werden.

In einer weiteren bevorzugten Ausführungsform der Erfindung sind der Gewindeteil, der Garantiering, die Haltebänder und das wenigstens eine erste und zweite Sollbruchelement einstückig hergestellt. Dadurch lässt sich die Verschlusskappe in einer Spritzgussform herstellen, ohne das weitere Bearbeitungsschritte notwendig wären, um das erste und zweite Halteband auszuformen. Bevorzugt ist auch der Innenkonus einstückig zusammen mit den anderen Teilen der Verschlusskappe hergestellt.

In einer besonders bevorzugten Ausführungsform der Erfindung weist der Garantiering über den Umfang verteilt angeordnete Schlitze mit einer Oberkante und einer Unterkante auf, wobei die Oberkante durch einen kreisbogenförmig verlaufenden Abschnitt des Garantieringes gebildet ist und die Unterkante durch einen in radialer Richtung nach innen geneigten Wandabschnitt gebildet ist und die Unterkante eines jeden Schlitzes bildet die Vorsprünge, wodurch Eingriffsmittel für einen formschlüssigen Eingriff mit dem ringförmigen Vorsprung gebildet sind. Da die Eingriffsmittel in Gestalt der nach innen geneigten Wandabschnitte nicht vollumfänglich an dem Garantiering vorhanden sind und zudem Schlitze vorhanden sind, deren Ausformung den Materialeinsatz noch weiter reduziert, lässt sich der Materialbedarf an Kunststoff signifikant um bis zu 5% reduzieren. Zudem ist der Wandabschnitt nach innen in radialer Richtung unbewegbar, wodurch der Garantiering an dem ringförmigen Vorsprung gehalten ist und über diesen erst gezogen werden kann, wenn der Garantiering entlang seines Umfangs gestreckt wird. Der Garantiering ist durch die Wandabschnitte an dem ringförmigen Vorsprung so fest gehalten, dass die Sollbruchelemente sicher reissen bevor die Halterung der Wandabschnitte überwunden wird. In radialer Richtung nach aussen sind die Wandabschnitte jedoch flexibel bzw. beweglich. Dadurch lassen sich die Wandabschnitte mit geringem Kraftaufwand aus der Spritzgussform bzw. dem Spritzgusswerkzeug entformen. Aus demselben Grund ist die Applizierkraft zum Aufprellen der Verschlusskappe im Vergleich zum Stand der Technik deutlich reduziert. Ein Aufdehnen des Garantieringes, welches zu bleibenden Schäden der Verschlusskappe führen kann, ist beim Entformen und Aufprellen weitestgehend verhindert.

Ein weiterer Aspekt der Erfindung betrifft einen Behälter aufweisend einen Behälterkörper, einen an den Behälterkörper anschliessenden Behälterhals, ein an dem Behälterhals ausgebildetes Aussengewinde und eine Verschlusskappe gemäss der obenstehenden Beschreibung.

In einer besonders bevorzugten Ausführungsform der Erfindung ist an dem Behälterhals ein Absatz ausgebildet, welcher unterhalb des Garantieringes ausgebildet ist oder durch den Garantiering gebildet ist und die Länge des ersten und zweiten Haltebandes derart bemessen ist, dass der Gewindeteil aus einer Verschlussposition nach Abschrauben von dem Behälterhals abhebbar ist und unterhalb des Absatzes in einer Offenposition positionierbar ist, wobei der Gewindeteil in der Offenposition an dem ersten und zweiten Halteband gehalten ist, mit dem offenen Rand an dem Behälterkörper wenigstens teilweise aufliegt und an dem Absatz anliegt. Der Gewindeteil wird mit Hilfe der Haltebänder in den Übergang zwischen dem Absatz und dem Behälterkörper in Richtung des Behälterhalses gezogen, wodurch an dem Übergang eine Halterung für den Gewindeteil geschaffen wird. Durch die Auflage an dem Absatz und dem Behälterkörper besitzt der Gewindeteil keine Bewegungsfreiheit mehr und ist in dieser Offenposition daher fixiert.

Zweckmässigerweise ist der Absatz ein Supportring, welcher am Übergang von dem Behälterhals zu dem Behälterkörper ausgebildet ist. Ein solcher Supportring ist bei einer Kunststoffflasche, insbesondere einer Flasche hergestellt aus PET, ohnedies aus produktionstechnischen Aspekten vorhanden. Deshalb ist es besonders praktisch diesen Supportring als Anschlag für den Gewindeteil zu verwenden. Falls kein Supportring an dem Behälter vorhanden ist, ist es auch möglich einen Absatz an dem Behälterhals mit einer Länge in Umfangsrichtung auszubilden, welche Länge ein Abstützen des ersten zylindrischen Mantels des Gewindeteils an dem Absatz ermöglicht. Auch ist es denkbar, dass der Garantiering als Absatz verwendet wird, an dem sich der erste zylindrische Mantel abstützen kann.

In einer weiteren bevorzugten Ausführungsform der Erfindung ist die Länge des ersten und zweiten Haltebandes derart bemessen, dass der Gewindeteil aus einer Verschlussposition nach Abschrauben von dem Behälterhals abhebbar ist und in einer Offenposition positionierbar ist, in welcher die Deckplatte in der Offenposition an dem Aussengewinde und an dem Absatz anliegt. Die Anordnung der Haltebänder ermöglicht es, dass der Benutzer zwischen zwei Fixierpositionen bzw. Offenpositionen wählen kann, in welchen der Gewindeteil die Ausgiessöffnung frei gibt und an dem Behälter wackelfrei gehalten ist. Der Gewindeteil kann entlang einer Drehachse, auf welcher das erste Ende des ersten Haltebandes und das dritte Ende des zweiten Haltebandes liegen, verschwenkt werden bis die Deckplatte dem Behälterhals zugewandt ist. Dann kann der Gewindeteil an dem Behälterhals verspannt werden, indem die Deckplatte an dem Aussengewinde und dem Supportring anliegt. Die Haltebänder sind in dieser zweiten Fixierposition gespannt und halten den Gewindeteil wackelfrei an dem Behälterhals.

In einer weiteren besonders bevorzugten Ausführungsform der Erfindung sind das erste und zweite Halteband in der Offenposition des Gewindeteils frei von einer elastischen Verformung sind. Der Gewindeteil lässt sich aus der Offenposition mehrmals in die Verschlussposition überführen und kann demzufolge mehrmals auf den Behälterhals aufund wieder abgeschraubt werden. Die Funktion der Verschlusskappe lässt durch ein mehrmaliges Öffnen und Schliessen des Gewindeteils nicht nach.

Als vorteilhaft erweist es sich, wenn die Verschlusskappe auf den Flaschenhals aufprellbar ist. Der Behälter lässt sich nach seiner Befüllung daher vollautomatisch und dementsprechend rasch und zuverlässig mit der Verschlusskappe verschliessen.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: eine Seitenansicht eines oberen Teils eines Behälters und einer Verschlusskappe mit einem ersten und zweiten Halteband;
- Figur 2:: eine Seitenansicht der Verschlusskappe, wobei die Verschlusskappe von dem Behälterhals des Behälters abgeschraubt ist;
- Figur 3:: die abgeschraubte Verschlusskappe in einer Draufsicht;
- Figur 4:: eine Seitenansicht des Behälterteils und der Verschlusskappe, wobei die Verschlusskappe sich in einer Offenposition befindet und unterhalb des Behälterhalses gehalten ist;
- Figur 5:: eine Draufsicht auf den Behälter und die Verschlusskappe in der Offenposition;
- Figur 6:: eine Detailansicht des Garantieringes in einer weiteren Ausführungsform und
- Figur 7:: eine Schnittansicht des Garantieringes aus Figur 6 mit visualisierten Neigungswinkeln.

In den Figuren 1 bis 5 ist eine Verschlusskappe gezeigt, welche gesamthaft mit dem Bezugszeichen 11 bezeichnet ist. Die Verschlusskappe 11 ist unverlierbar an einem Behälter 13, insbesondere an einer Flasche 13 gehalten. Die Verschlusskappe 11 umfasst einen zylindrischen Gewindeteil 15, einen Garantiering 17 und ein erstes und ein zweites Halteband 19a,19b.

Der Gewindeteil 15 umfasst eine Deckplatte 21 und einen ersten zylindrischen Mantel 23 mit einem offenen Rand 25. An der Innenseite des Mantels 23 ist ein Innengewinde 27 ausgeformt. Der Behälter 13 umfasst einen Behälterkörper 28 und einen an den Behälterkörper 28 anschliessend Behälterhals 29. Der Behälterhals 29 ist als ein zweiter zylindrischer Mantel ausgebildet. An dem Behälterhals 29 ist ein Aussengewinde 31 ausgeformt, welches mit dem Innengewinde 27 zusammenwirkt. Dadurch kann der Gewindeteil 15 auf den Behälterhals 29 auf- und von diesem abgeschraubt werden. Die Verschlusskappe 11 verschliesst die Ausgiessöffnung 33, welche innerhalb des Behälterhalses 29 vorgesehen ist.

Der Garantiering 17 ist formschlüssig an dem Behälterhals 13 gehalten. Dazu ist an der Aussenseite des Behälterhalses 29 ein ringförmiger Vorsprung 35 ausgeformt, welcher von Vorsprüngen 37 (Figur 6 und 7), ausgebildet an der Innenseite des Garantieringes 17, untergriffen werden kann. Der Garantiering 17 ist relativ zu dem Behälterhals 29 verdrehbar.

Das erste Halteband 19a besitzt ein erstes Ende 39 und ein zweites Ende 41. Das erste Ende 39 ist fest mit dem offenen Rand 25 verbunden. Das zweite Ende 41 ist fest mit dem Garantiering 17 verbunden. Dadurch ist die Verschlusskappe 11 unverlierbar an dem Behälter 13 gehalten. Ferner hat das erste Halteband 19 einen ersten Rand 43 und einen zweiten Rand 45. Der erste Rand 43 ist mit wenigstens einem ersten Sollbruchsteg 47 mit dem offenen Rand 25 verbunden und der zweite Rand 45 ist mit wenigsten einem zweiten Sollbruchsteg 49 mit dem Garantiering 17 lösbar verbunden.

Das zweite Halteband 19b besitzt ein drittes Ende 51 und ein viertes Ende 53. Das dritte Ende 51 ist fest mit dem offenen Rand 25 verbunden. Das vierte Ende 53 ist fest mit dem Garantiering 17 verbunden. Dadurch ist die Verschlusskappe 11 zusätzlich unverlierbar an dem Behälter 13 gehalten. Ferner hat das zweite Halteband 19b einen dritten Rand 55 und einen vierten Rand 57. Der dritte Rand 55 ist mit wenigstens einem dritten Sollbruchsteg 59 mit dem offenen Rand 25 verbunden und der zweite Rand 45 ist mit wenigsten einem vierten Sollbruchsteg 61 mit dem Garantiering 17 lösbar verbunden.

Zusätzlich ist der Garantiering 17 mit einer Mehrzahl von Garantiestegen 63 an dem offenen Rand 25 gehalten. Die Garantiestege sind bevorzugt in gleichmässigen Abständen an dem Garantiering 17 angeordnet. Es versteht sich, dass die Bereiche die das erste und das zweite Halteband 19a,19b an dem Garantiering 17 einnehmen, frei von Garantiestegen 63 sind, weil die als Garantiestege wirkende Sollbruchstege 47, 49, 59, 61 jeweils eine Verbindung zwischen offenem Rand 25 und Garantiering 17 bilden.

Bevorzugt ist es, wenn das erste und das zweite Halteband 19a,19b jeweils eine Breite zwischen 2 mm und 3 mm besitzt, damit sie ausreichend stabil sind.

Da die Verschlusskappe 11 rotationssymmetrisch ist, besitzt sie einen Mittelpunkt 65. Der Mittelpunkt 65 liegt in der gedachten Ebene zwischen dem offenen Rand 25 und dem Garantiering 17.

Die Haltebänder 19a,19b bzw. deren Enden besitzen eine Anordnung an dem Garantiering 17 und an dem offenen Rand, welche es ermöglicht, dass das erste und das zweite Halteband beim erstmaligen Öffnen einer Druckbelastung ausgesetzt sind. Dazu sind vor dem erstmaligen Öffnen der Verschlusskappe 11 das erste, zweite, dritte und vierte Ende 39,41,51,53 nacheinander in ansteigender Reihenfolge auf der Kreisbahn des Garantieringes 17 gegen den Uhrzeigersinn angeordnet sind, wenn das Innengewinde 27 und das Aussengewinde 31 als Rechtsgewinde ausgeführt sind. Das zweite und vierte Ende 41,53, welche mit dem Garantieband 17 verbunden sind und das erste und dritte Ende 39,51, welche mit dem Gewindeteil 15 verbunden sind, wechseln sich daher ab. Bezogen auf die Drehrichtung sind die Haltebänder also gleich ausgerichtet. Dies führt dazu, dass wie bereits weiter oben erwähnt, bei einer Erstöffnung und auch bei nachfolgenden Öffnungen des Verschlusses beide Haltebänder 19a,19b einer Druckbelastung ausgesetzt sind, weil beide Haltbänder 19a,19b infolge der Drehbewegung quasi gestaucht werden.

Wie aus den Figuren ersichtlich liegen sich das erste und dritte Ende 39,51 im Wesentlichen diametral gegenüber. Dasselbe gilt für das zweite Ende 41 und das vierte Ende 53. Diese symmetrische Anordnung der Enden der Haltebänder 19a,19b führt dazu, dass sich der Gewindeteil 15 nach dem Abschrauben von dem Behälterhals 29 entlang der gedachten Symmetrieebene zwischen dem zweiten und vierten Ende 41,53 nach Belieben auf die ein oder andere Seite neben dem Ausguss verschwenkt werden kann. Der Gewindeteil 15 kann also nach links oder rechts weggekippt werden, um die Ausgiessöffnung 33 freizugeben. Auf der gedachten Symmetrieebene liegt die Rotationsachse 83 des Behälterhalses 29.

Die folgenden definierten Öffnungswinkel zwischen den Enden der Haltebänder 19a,19b sind in der Figur 5 gezeigt. Da die Figur 5 eine Draufsicht auf die Verschlusskappe 11 darstellt, sind die Öffnungswinkel besonders gut erkennbar. Zwar ist in Figur 5 gezeigt, dass die Haltebänder aus ihren Aussparungen 79,81 an dem Garantiering 17 entfernt sind, die Enden der Aussparungen sind jedoch im Wesentlichen mit den Enden der Haltebänder identisch. Das erste Ende 39 und das dritte Ende 51 schliessen einen ersten Öffnungswinkel 67 von wenigstens 170 Grad und höchstens 190 Grad und bevorzugt von wenigstens 175 und höchstens 185 Grad bezüglich des Mittelpunktes 65 als Scheitelpunkt ein. Das zweite Ende 41 und das das vierte Ende 53 schliessen einen zweiten Öffnungswinkel 69 von wenigstens 170 Grad und höchstens 190 Grad und bevorzugt von wenigstens 175 und höchstens 185 Grad bezüglich des Mittelpunktes 65 als Scheitelpunkt ein.

Das erste Ende 39 und zweite Ende 41 schliessen einen dritten Öffnungswinkel 71 von wenigstens 110 Grad und höchstens 140 Grad und bevorzugt von wenigstens 120 und höchstens 130 Grad bezüglich des Mittelpunktes der Verschlusskappe als Scheitelpunkt ein. Das dritte Ende 51 und das vierte Ende 53 schliessen einen vierten Öffnungswinkel 73 von wenigstens 110 Grad und höchstens 140 Grad und bevorzugt von wenigstens 120 und höchstens 130 Grad bezüglich des Mittelpunktes 65 als Scheitelpunkt ein. Es versteht sich, dass die Summe aus dem ersten, zweiten, dritten und vierten Öffnungswinkel 67,69,71,73 360 Grad betragen muss. Durch die Wahl des ersten, zweiten, dritten und vierten Öffnungswinkels ist es möglich, dass das erste und zweite Halteband 19a,19b eine bestimmte Länge aufweist, welche die weiter unten beschriebenen Funktionen der Verschlusskappe ermöglichen.

Zweckmässigerweise sind der dritte und vierte Öffnungswinkel 71,73 gleich gross, was gleichbedeutend damit ist, dass das erste und das zweite Halteband 19a,19b gleich lang sind. Das erste und das zweite Halteband 19a,19b sind bevorzugt um 180 Grad versetzt aus dem Garantiering 17 herausgearbeitet.

An dem ersten bzw. dem dritten Ende 39,51 sind erste bzw. eine zweite Knicklinie 75,77 ausgebildet. Durch die erste und zweite Knicklinie 75,77 kann das erste bzw. das dritte Ende 39,51 als ein Gelenk wirken. Auch an dem zweiten und vierten Ende 41,53 können Knicklinien vorgesehen sein.

An dem Garantiering 17 sind eine erste und eine zweite Aussparung 79,81 vorgesehen. In der ersten bzw. der zweiten Aussparung 79,81 sind das erste und das zweite Halteband 19a,19b aufgenommen. Dadurch ist es möglich, das erste und zweite Halteband 19a,19b direkt aus dem Garantiering 17 herauszuarbeiten, beispielsweise durch Ausschneiden aus dem Garantiering, oder vorzusehen, beispielsweise durch entsprechende Gestaltung von Spritzgießformen.

Ist die Verschlusskappe 11 auf den Behälterhals 29 aufgeprellt, so ist die Ausgiessöffnung 33 von der Verschlusskappe 11 verschlossen und die Verschlusskappe 11 befindet sich in einer Verschlussposition. Beim Abschrauben des Gewindeteils 15 von dem Behälterhals 29 brechen die ersten, zweiten, dritten und vierten Sollbruchstege 47,49,59,61 und die Garantiestege 63. Der Garantiering 17 dreht sich mit dem Gewindeteil 15 mit. Während des Abschraubens können sich das erste und zweite Halteband 19a,19b aufrichten. Dabei kann das erste und das zweite Ende 39,51 durch die erste und zweite (nicht dargestellte) Knicklinien 75,77 als Gelenk wirken. Bevorzugt ist es, wenn auch das zweite und das vierte Ende 41,53 knickbar sind, beispielsweise nach aussen knickbar sind, weil dadurch die translatorische Bewegung des Gewindeteils 15 vereinfacht wird und definierter erfolgen kann.

In der Figur 4 ist gezeigt, wie der Gewindeteil 15 an dem Behälterkörper 28 in der Offenposition angeordnet sein kann. An dem Behälterhals 29 ist ein Absatz 91 ausgebildet, welcher unterhalb des Garantieringes 17 ausgebildet ist oder durch den Garantiering 17 selbst gebildet ist. Der Absatz ist durch einen Supportring 91 gebildet, welcher sich am Übergang von dem Behälterhals 29 zu dem Behälterkörper 28 befindet. Der Gewindeteil 15 ist in der Offenposition an dem ersten und zweiten Halteband 19a,19b gehalten. In der Figur 4 ist der Behälterkörper 28 mit einer Behälterschulter 93 gezeigt. Die Behälterschulter 93 stellt den Übergang von dem Behälterhals 29 zu dem zylindrischen Teil des Behälterkörpers 28 dar. Die Haltebänder 19a,19b sind derart bemessen, dass sich der offene Rand 25 über den Supportring 91 in die Offenposition ziehen lässt. In der Offenposition liegt der Gewindeteil 15 mit dem offenen Rand 25 auf der Oberfläche der Behälterschulter 93 auf. Der erste zylindrische Mantel 23 liegt an dem Supportring 91 an. Bevorzugt sind die Haltebänder 19a,19b in der Offenposition geringfügig gespannt. Dadurch wird der Gewindeteil 15 an den Supportring 91 gezogen und ist unterhalb des Supportrings 91 verklemmt. Der Supportring 91 verhindert, dass der Gewindeteil 15 durch den Zug der Haltebänder 19a,19b nach oben kippt. Vielmehr bewirkt der Supportring 91, dass der offenen Rand 25 an die Behälterschulter 93 gedrückt wird. Dadurch ist der Gewindeteil 15 in der Offenposition besonders stabil gehalten. Denkbar ist es auch, dass der erste zylindrische Mantel 23 an dem Garantiering 17 anliegt, falls kein Supportring vorhanden ist. In diesem Fall wirkt der Garantiering 17 als Absatz für den Gewindeteil 15.

Wie Figur 4 zeigt schliessen die Rotationsachse des Behälterhalses 83 und die Rotationsachse 85 des Gewindeteils, begründet durch die Behälterschulter 93, einen spitzen Winkel ein. Je grösser der Winkel, welcher höchstens 90 Grad sein kann; zwischen den beiden Rotationsachsen 83,85 ist, umso grösser ist die Zugkraft auf die Behälterschulter 93. Je kleiner der Winkel zwischen den beiden Rotationsachsen 83,85 ist, umso grösser ist die Zugkraft auf den Supportring 91.

In einer zweiten, nicht dargestellten Art und Weise der Nutzung kann der Gewindeteil nach Abschrauben von dem Behälterhals 29 entlang des ersten und dritten Endes 39,53 derart verdreht werden, dass die Deckplatte 21 in Richtung des Behälterhalses 29 orientiert ist. Der Gewindeteil kann dann - ähnlich wie zuvor erläutert - derart an dem Behälterhals positioniert werden, dass die Haltebänder 19a,19b die Deckplatte an das Aussengewinde 31 und den Supportring 91 ziehen bzw. spannen.

Die Vorsprünge 37 können gemäss der folgenden Figurenbeschreibung der Figuren 6 und 7 ausgebildet sein. Diese Ausführungsform der Vorsprünge 37 ist Inhalt der schweizerischen Patentanmeldungen mit den Anmeldenummern 01467/19 und 01695/19, deren Prioritäten in Anspruch genommen wurden und deren Offenbarungen hiermit inhaltlich in die vorliegende Patentanmeldung übernommen werden. Über den Umfang des Garantieringes 17 verteilt sind an dem Garantiering Schlitze 95 vorgesehen. Die Schlitze 95 weisen jeweils eine Oberkante 97 und eine Unterkante 99 auf. Die Oberkante 97 ist durch einen kreisbogenförmigen Abschnitt des Garantieringes 17 gebildet. Die Unterkante 99 entspricht dem freien Rand eines nach innen in radialer Richtung geneigten Wandabschnittes 101. Die Unterkante 99 besitzt durch die Innenneigung des Wandabschnittes 101 einen kleineren Radius als der Garantiering 17 und kann dadurch an einem Widerlager (Ringförmiger Vorsprung 35) des Behälterhalses 29 anschlagen, wenn der Gewindeteil 15 von dem Behälterhals 29 abgeschraubt wird. Das Widerlager ist durch den ringförmigen Vorsprung 35 realisiert, welcher unterhalb des Aussengewindes 31 an dem Behälterhals 29 ausgebildet ist. Beim Abschrauben des Gewindeteils 15 greift die Unterkante 99 formschlüssig an dem Vorsprung 35 an, wodurch der Garantiering 17 zuverlässig auch bei hohen axialen Kräften an dem ringförmigen Vorsprung 35 gehalten ist.

Jeder Wandabschnitt 101 weist einen ersten Teilabschnitt 103 und zwei zweite Teilabschnitte 105 auf. Der erste Teilabschnitt 103 stellt einen nach innen geklappten Mantelabschnitt dar und ist bevorzugt eben ausgebildet. Die zweiten Teilabschnitte 105 schliessen an den nach innen gewandten Seiten des ersten Teilabschnittes 103 an und verbinden diesen mit dem Garantiering 17. Die zweiten Teilabschnitte 105 können gebogen oder eben ausgebildet sein und sind schräg nach innen einander zugewandt. Die Unterkante 99 des Schlitzes 95 entspricht den freien Rändern des ersten Teilabschnittes 103 und der zweiten Teilabschnitte 105 und liegt in einer Ebene 107, welche in Figur 7 dargestellt ist. Die Ebene 107 ist bevorzugt senkrecht zur Rotationsachse 85 des Behälterhalses 29 orientiert. Diese beschriebenen Gestaltungsmerkmale des Wandabschnittes 101 haben den Vorteil, dass der Wandabschnitt 101 mit der gesamten Unterkante 99 an dem ringförmigen Vorsprung 35 anliegen kann und bei einer axialen Zugkraft nach oben nicht nachgibt. Dadurch ist der Garantiering 17 unlösbar an dem Vorsprung 35 gehalten bzw. von dem Vorsprung 35 nur unter Zerstörung entfernbar. Eine Bewegung des ersten Teilabschnittes 103 nach innen in radialer Richtung ist durch Vorsehen der zweiten Teilabschnitte 105 verhindert. Eine Bewegung des ersten Teilabschnittes 103 nach aussen in radialer Richtung ist jedoch möglich. Diese Bewegung ist flexibel und der Wandabschnitt 101 kehrt, nachdem er radial nach aussen gedrückt wurde, in seine nach innen geneigte Grundstellung zurück. Dies hat den weiteren Vorteil, dass sich der Garantiering 17 einfach entformen lässt und mit wenig Kraft auf den Behälterhals 29 zusammen mit dem Gewindeteil 15 aufprellbar ist. Das Entformen aus einer Spritzgussform und das Aufprellen auf den Behälterhals 29 können durch die Flexibilität des Wandabschnittes 101 erfolgen, ohne dass die Gefahr besteht, dass der Wandabschnitt 101 beschädigt wird.

Bevorzugt ist es, wenn die die geneigten Wandabschnitte 101 eine gegenüber dem übrigen Garantiering 17 verringerte Wandstärke aufweisen. In der Figur 7 ist gezeigt, dass der Bereich der Unterkante 99 die geringste Wandstärke aufweist. Dadurch ist die oben beschriebene Flexibilität des Wandabschnittes 101 radial nach aussen weiter verbessert. Die Wandstärke des Wandabschnittes 101 nimmt ausgehend von der Unterkante 99 nach unten linear zu.

In den Figuren 6 und 7 ist der Garantiering 17 ohne den Gewindeteil 15 gezeigt. In den Figuren 6 und 7 ist gut erkennbar, dass oberhalb der Schlitze 95 an dem Garantiering 17 ein Ringwulst 109 ausgebildet ist, auf welchem die Oberkanten 97 liegen.

In der Figur 7 sind ein erster und zweiter Neigungswinkel 111,113 eingetragen. Der erste Neigungswinkel 111 gibt die Neigung des ersten Teilabschnitts 103 gegenüber der Ebene der Unterkante 99 an. Der erste Neigungswinkel 111 besitzt eine Grösse zwischen 60 und 80 Grad und bevorzugt zwischen 65 und 75 Grad. Je grösser der erste Neigungswinkel 111 ist, desto besser ist die Stabilität der Wandabschnitte 101 gegenüber vertikalen Krafteinwirkungen bzw. axialen Zugkräften, verursacht durch das Abschrauben des Gewindeteils 15. Der erste Neigungswinkel 111 darf jedoch nicht zu gross werden, da ansonsten der ringförmige Vorsprung 35 nicht ausreichend untergriffen werden kann.

Der zweite Neigungswinkel 113 gibt die Neigung des Schlitzes 95 gegenüber der Ebene der Unterkante 109 an. Die Verbindungsgerade 115, welche die Neigung des Schlitzes 95 darstellt, ist eine Verbindung der Oberkante 97 mit der Unterkante 99 in einer Ebene, welche durch die Rotationsachse 85 und die Verbindungsgerade 115 aufgespannt ist. Der zweite Neigungswinkel 113 wird durch die Verbindungsgerade 115 und die Ebene 107 eingeschlossen. Der zweite Neigungswinkel 113 besitzt eine Grösse zwischen 30 und 50 Grad und bevorzugt zwischen 35 und 45 Grad. Je grösser der zweite Neigungswinkel 113 ist, umso leichter lässt sich der Garantiering 17 entformen.

An der Deckplatte 21 des Gewindeteils 15 ist bevorzugt ein nach innen abragender Innenkonus 87 (Figur 1), z.B. in Gestalt eines Dichtzylinders oder eines Dichtringes, angeformt. Der Innenkonus 87 ist dazu ausgebildet mit der Innenwandung 89 des Behälterhalses 29 in der Verschlussposition dichtend zusammenzuwirken. Die Verschlusskappe 11 kann daher als sogenannter "cone-sealer" wirken und dichtet den Behälterhals 29 zuverlässig ab.

Die Verschlusskappe 11 ist aus einem Kunststoff gefertigt. Als bevorzugte Kunststoffe kommen unter anderem PP und HDPE in Betracht.

### Legende:

- 11: Verschlusskappe
- 13: Behälter, Flasche
- 15: Gewindeteil
- 17: Garantiering
- 19a: Erstes Halteband
- 19b: Zweites Halteband
- 21: Deckplatte des Gewindeteils
- 23: Erster zylindrischer Mantel
- 25: Offener Rand
- 27: Innengewinde
- 28: Behälterkörper
- 29: Behälterhals
- 31: Aussengewinde
- 33: Ausgiessöffnung
- 35: Ringförmiger Vorsprung
- 37: Vorsprünge
- 39: Erstes Ende des ersten Haltebandes
- 41: Zweites Ende des ersten Haltebandes
- 43: Erster Rand des ersten Haltebandes
- 45: Zweiter Rand des ersten Haltebandes
- 47: Erster Sollbruchsteg
- 49: Zweiter Sollbruchsteg
- 51: Drittes Ende des zweiten Haltebandes
- 53: Viertes Ende des zweiten Haltebandes
- 55: Dritter Rand des zweiten Haltebandes
- 57: Vierter Rand des zweiten Haltebandes
- 59: Dritter Sollbruchsteg
- 61: Vierter Sollbruchsteg
- 63: Garantiestege
- 65: Mittelpunkt der Verschlusskappe
- 67: Erster Öffnungswinkel
- 69: Zweiter Öffnungswinkel
- 71: Dritter Öffnungswinkel
- 73: Vierter Öffnungswinkel
- 75: Erste Verengung
- 77: Zweite Verengung
- 79: Erste Aussparung
- 81: Zweite Aussparung
- 83: Rotationsachse des Behälterhalses
- 85: Rotationsachse des Gewindeteils
- 87: Innenkonus
- 89: Innenwandung
- 91: Supportring, Absatz
- 93: Behälterschulter
- 95: Schlitze
- 97: Oberkante
- 99: Unterkante
- 101: Wandabschnitt
- 103: Erster Teilabschnitt
- 105: Zweite Teilabschnitte
- 107: Ebene
- 109: Ringwulst
- 111: Erster Neigungswinkel
- 113: Zweiter Neigungswinkel
- 115: Verbindungsgerade

## Patentansprüche

1. Verschlusskappe (11) zum Verschliessen der Ausgiessöffnung (33) eines Behälters (13), aufweisend
- einen zylindrischen Gewindeteil (15) mit einem offenen Rand (25) und einem Innengewinde (27), welches mit einem Aussengewinde (31) eines Behälterhalses (29) des Behälters (13) zusammenwirken kann,
- einen Garantiering (17), welches dazu ausgebildet ist an einem an dem Behälterhals (29) ausgeformten Vorsprung (35) gehalten zu sein,
- eine Mehrzahl von Garantiestegen (63), welche den Garantiering (17) mit dem offenen Rand (25) lösbar verbinden,
- ein erstes Halteband (19a) mit einem ersten und einem zweiten Ende (39,41) und einem ersten und zweiten Rand (43,45), wobei das erste Ende (39) mit dem offenen Rand (25) des Gewindeteils (15) fest verbunden ist und das zweite Ende (41) mit dem Garantiering (17) fest verbunden ist, und
- ein zweites Halteband (19b) mit einem dritten und einem vierten Ende (51,53) und einem dritten und vierten Rand (55,57), wobei
- das dritte Ende (51) mit dem offenen Rand (25) des Gewindeteils (15) fest verbunden ist;
- das vierte Ende (53) mit dem Garantiering (17) fest verbunden ist und
- das zweite Ende (41) vor dem erstmaligen Öffnen des Gewindeteils (15) auf der Kreisbahn des Garantieringes (17) im Wesentlichen diametral dem vierten Ende (53) gegenüberliegend angeordnet ist.
**dadurch gekennzeichnet,**
**dass** vor dem erstmaligen Öffnen der Verschlusskappe (11) das erste, zweite, dritte und vierte Ende (39,41,51,53) nacheinander in ansteigender Reihenfolge auf der Kreisbahn des Garantieringes (17) gegen den Uhrzeigersinn angeordnet sind, wenn das Innengewinde (27) und das Aussengewinde (31) als Rechtsgewinde ausgeführt sind.

2. Verschlusskappe nach Anspruch 1, **dadurch gekennzeichnet, dass** vor dem erstmaligen Öffnen des Gewindeteils auf der Kreisbahn des Garantieringes das erste Ende im Wesentlichen diametral dem dritten Ende (51) gegenüberliegend angeordnet ist.

3. Verschlusskappe nach einem der vorangehenden Ansprüche, **dadurch gekennzeichnet, dass** der erste Rand (43) mit wenigstens einem ersten Sollbruchsteg (47) mit dem offenen Rand (25) des Gewindeteils (15) lösbar verbunden ist und der zweite Rand (45) mit wenigsten einem zweiten Sollbruchsteg (49) mit dem Garantiering (17) lösbar verbunden ist, und
dass der dritte Rand (55) mit wenigstens einem dritten Sollbruchsteg (59) mit dem offenen Rand (25) des Gewindeteils (15) lösbar verbunden ist und der vierte Rand (57) mit wenigsten einem vierten Sollbruchsteg (61) mit dem Garantiering (17) lösbar verbunden ist.

4. Verschlusskappe nach einem der vorangehenden Ansprüche, **dadurch gekennzeichnet, dass** im geschlossenen Zustand des Gewindeteils das erste und das dritte Ende (39,51) einen ersten Öffnungswinkel (67) von wenigstens 170 Grad und höchstens 190 Grad und bevorzugt von wenigstens 175 und höchstens 185 Grad bezüglich des Mittelpunktes (65) der Verschlusskappe (11) als Scheitelpunkt einschliessen und
das zweite und das das vierte Ende (41,53) einen zweiten Öffnungswinkel (69) von wenigstens 170 Grad und höchstens 190 Grad und bevorzugt von wenigstens 175 und höchstens 185 Grad bezüglich des Mittelpunktes (65) der Verschlusskappe (11) als Scheitelpunkt einschliessen.

5. Verschlusskappe nach einem der vorangehenden Ansprüche, **dadurch gekennzeichnet, dass** das erste und zweite Ende (39,41) einen dritten Öffnungswinkel (71) von wenigstens 110 Grad und höchstens 140 Grad und bevorzugt von wenigstens 120 und höchstens 130 Grad bezüglich des Mittelpunktes (65) der Verschlusskappe (11) als Scheitelpunkt einschliessen.

6. Verschlusskappe nach einem der vorangehenden Ansprüche, **dadurch gekennzeichnet, dass** das dritte und das vierte Ende (51,53) einen vierten Öffnungswinkel (73) von wenigstens 110 Grad und höchstens 140 Grad und bevorzugt von wenigstens 120 und höchstens 130 Grad bezüglich des Mittelpunktes (65) der Verschlusskappe (11) als Scheitelpunkt einschliessen.

7. Verschlusskappe nach einem der Ansprüche 5 oder 6, **dadurch gekennzeichnet, dass** der dritte und der vierte Öffnungswinkel (71,73) gleich gross sind, wodurch das erste und das zweite Halteband (19a,19b) gleich lang sind.

8. Verschlusskappe nach einem der vorangehenden Ansprüche, **dadurch gekennzeichnet, dass** der Querschnitt des ersten und zweiten Haltebandes (19a,19b) entlang der Länge des ersten bzw. zweiten Haltebandes (19a,19b) konstant ist.

9. Verschlusskappe nach einem der vorangehenden Ansprüche, **dadurch gekennzeichnet, dass** die Garantiestege (63) in gleichmässigen Abständen entlang des offenen Randes (25) angeordnet sind.

10. Verschlusskappe nach einem der Ansprüche 3 bis 9, **dadurch gekennzeichnet, dass** die ersten, zweiten, dritten und vierten Sollbruchstege (47,49,59,61) in gleichmässigen Abständen entlang des ersten und zweiten bzw. des dritten und vierten Randes (43,45,55,57)) angeordnet sind.

11. Verschlusskappe nach einem der vorangehenden Ansprüche, **dadurch gekennzeichnet, dass** an dem dem ersten und zweiten Halteband (19a,19b) zugewandten Rand des Garantieringes (17) eine erste und zweite Aussparung (79,81) zur Aufnahme des ersten und zweiten Haltebandes (19a,19b) vorgesehen ist.

12. Verschlusskappe nach einem der vorangehenden Ansprüche, **dadurch gekennzeichnet, dass** das erste und/oder das zweite Ende (39,41) des ersten Haltebandes (19a) und das dritte und/oder das vierte Ende (51,53) des zweiten Haltebandes (19b) entlang vordefinierten Knicklinien (75,77) knickbar ist.

13. Verschlusskappe nach einem der vorangehenden Ansprüche, **dadurch gekennzeichnet, dass** an der Deckplatte (21) des Gewindeteils (15) ein nach innen abragender Innenkonus, z.B. in Gestalt eines Dichtzylinders oder eines Dichtringes, angeformt ist, der dazu ausgebildet ist mit der Innenwandung des Behälterhalses (29) in der Geschlossenstellung dichtend zusammenzuwirken.

14. Verschlusskappe nach einem der vorangehenden Ansprüche, **dadurch gekennzeichnet, dass** das erste und zweite Halteband (19a,19b) eine Breite zwischen 3 mm und 7 mm und bevorzugt eine Breite zwischen 4 mm und 5 mm besitzt.

15. Verschlusskappe nach einem der vorangehenden Ansprüche, **dadurch gekennzeichnet, dass** die Verschlusskappe (11) dazu ausgebildet ist, dass sie mit einem standardisierten Behälterhals (29) mit Aussengewinde (31) und ringförmigem Vorsprung (35) zusammenzuwirken kann.

16. Verschlusskappe nach einem der vorangehenden Ansprüche, **dadurch gekennzeichnet, dass** die Verschlusskappe (11) aus einem Kunststoffmaterial, bevorzugt PP oder HDPE gefertigt ist.

17. Verschlusskappe nach einem der Ansprüche 3 bis 16, **dadurch gekennzeichnet, dass** der Gewindeteil (15), der Garantiering (17), das erste und zweite Halteband die Garantiestege (64) und der wenigstens erste, zweite, dritte und vierte Sollbruchsteg (47,49,59,61) einstückig hergestellt sind.

18. Verschlusskappe nach einem der vorangehenden Ansprüche, **dadurch gekennzeichnet, dass** der Garantiering (17) über den Umfang verteilt angeordnete Schlitze (95) mit einer Oberkante (97) und einer Unterkante (99) aufweist, wobei die Oberkante (97) durch einen kreisbogenförmig verlaufenden Abschnitt des Garantieringes (17) gebildet ist und die Unterkante (99) durch einen in radialer Richtung nach innen geneigten Wandabschnitt (101) gebildet ist und dass die Unterkante (99) eines jeden Schlitzes (95) Vorsprünge (37) bildet, wodurch Eingriffsmittel für einen formschlüssigen Eingriff mit dem ringförmigen Vorsprung (35) gebildet sind.

19. Behälter (13) aufweisend
- einen Behälterkörper (28),
- einen an den Behälterkörper (28) anschliessenden Behälterhals (29),
- ein an dem Behälterhals (29) ausgebildetes Aussengewinde (31) und
- eine Verschlusskappe (11) zum Verschliessen einer innerhalb des Behälterhalses (29) vorgesehenen Ausgiessöffnung (32),
die Verschlusskappe (11) aufweisend
- ein erstes Halteband (19a) mit einem ersten und einem zweiten Ende (39,41) und einem ersten und zweiten Rand (43,45), wobei der erste Rand (43) mit wenigstens einem ersten Sollbruchsteg (47) mit dem offenen Rand (25) des Gewindeteils (15) lösbar verbunden ist und der zweite Rand (49) mit wenigsten einem zweiten Sollbruchsteg (49) mit dem Garantiering (17) lösbar verbunden ist,
**dadurch gekennzeichnet,**
**dass** die Verschlusskappe eine Verschlusskappe (11) gemäss einem der Ansprüche 1 bis 18 ist.

20. Behälter nach Anspruch 19, **dadurch gekennzeichnet, dass** an dem Behälterhals (29) ein Absatz (91) ausgebildet ist, welcher unterhalb des Garantieringes (17) ausgebildet ist oder durch den Garantiering (17) gebildet ist und die Länge des ersten und zweiten Haltebandes (19a,19b) derart bemessen ist, dass der Gewindeteil (15) aus einer Verschlussposition nach Abschrauben von dem Behälterhals (29) abhebbar ist und unterhalb des Absatzes (91) in einer Offenposition positionierbar ist, wobei der Gewindeteil (15) in der Offenposition an dem ersten und zweiten Halteband (19a,19b) gehalten ist, mit dem offenen Rand (25) an dem Behälterkörper (28) wenigstens teilweise aufliegt und an dem Absatz (91) anliegt.

21. Behälter nach Anspruch 20, **dadurch gekennzeichnet, dass** der Absatz ein Supportring (91) ist, welcher am Übergang von dem Behälterhals (29) zu dem Behälterkörper (28) ausgebildet ist.

22. Behälter nach einem der Ansprüche 20 oder 21, **dadurch gekennzeichnet, dass** die Länge des ersten und zweiten Haltebandes (19a,19b) derart bemessen ist, dass der Gewindeteil (15) aus einer Verschlussposition nach Abschrauben von dem Behälterhals (29) abhebbar ist und in einer Offenposition positionierbar ist, in welcher die Deckplatte (21) in der Offenposition an dem Aussengewinde (28) und an dem Absatz (91) anliegt.

23. Behälter nach einem der Ansprüche 19 bis 22, **dadurch gekennzeichnet, dass** das erste und das zweite Halteband (19a,19b) in der Offenposition des Gewindeteils (15) frei von einer elastischen Verformung sind.

24. Behälter nach einem der Ansprüche 19 bis 23, **dadurch gekennzeichnet, dass** die Verschlusskappe (11) auf den Flaschenhals aufprellbar ist.

25. Behälter nach einem der Ansprüche 19 bis 24, **dadurch gekennzeichnet, dass** die Lage des Garantieringes (17) relativ zu dem ringförmigen Vorsprung (35) des Behälterhalses (29) in axialer Richtung und in Umfangsrichtung veränderbar ist.

## Claims

1. Closure cap (11) for closing the pouring opening (33) of a container (13), having
- a cylindrical threaded part (15) having an open edge (25) and an inner thread (27), which can interact with the outer thread (31) of a container neck (29) of the container (13),
- a security ring (17) designed to be held on a protrusion (35) molded on the container neck (29),
- a plurality of security webs (63) which releasably connect the security ring (17) to the open edge (25), and
- a first holding strip (19a) having a first and a second end (39, 41) and a first and second edge (43, 45), wherein the first end (39) is rigidly connected to the open edge (25) of the threaded part (15), and the second end (41) is rigidly connected to the security ring (17), and
- a second holding strip (19b) having a third and a fourth end (51, 53) and a third and fourth edge (55, 57), wherein the third end (51) is rigidly connected to the open edge (25) of the threaded part (15), the fourth end (53) is rigidly connected to the security ring (17),
- the second end (41) is arranged on the circular path of the security ring (17) substantially diametrically opposite the fourth end (53) before the threaded part (15) is opened for the first time
**characterized in that**
before the first opening of the closure cap (11), the first, second, third, and fourth ends (39,41,51,53) are arranged successively in ascending order on the circular path of the security ring (17) in a counterclockwise direction when the inner thread (27) and the outer thread (31) are designed as righthanded threads.

2. Closure cap according to claim 1, **characterized in that** the first end is arranged on the circular path of the security ring substantially diametrically opposite the third end (51) before the threaded part is opened for the first time.

3. Closure cap according to one of the preceding claims, **characterized in that** the first edge (43) is releasably connected to the open edge (25) of the threaded part (15) by at least one first predetermined breaking web (47), and the second edge (45) is releasably connected to the security ring (17) by at least one second predetermined breaking web (49), and
the third edge (55) is releasably connected to the open edge (25) of the threaded part (15) by at least one third predetermined breaking web (59), and the fourth edge (57) is releasably connected to the security ring (17) by at least one fourth predetermined breaking web (61).

4. Closure cap according to one of the preceding claims, **characterized in that**, in the closed state of the threaded part, the first and the third ends (39, 51) enclose a first opening angle (67) of at least 170 degrees and at most 190 degrees, and preferably of at least 175 and at most 185 degrees, with respect to the center point (65) of the closure cap (11) as an apex, and
the second and the fourth ends (41, 53) enclose a second opening angle (69) of at least 170 degrees and at most 190 degrees, and preferably of at least 175 and at most 185 degrees, with respect to the center point (65) of the closure cap (11) as the apex.

5. Closure cap according to one of the preceding claims, **characterized in that** the first and second ends (39, 41) enclose a third opening angle (71) of at least 110 degrees and at most 140 degrees, and preferably of at least 120 and at most 130 degrees, with respect to the center point (65) of the closure cap (11) as the apex.

6. Closure cap according to one of the preceding claims, **characterized in that** the third and fourth ends (51, 53) enclose a fourth opening angle (73) of at least 110 degrees and at most 140 degrees, and preferably of at least 120 and at most 130 degrees, with respect to the center point (65) of the closure cap (11) as the apex.

7. Closure cap according to one of the claims 5 or 6, **characterized in that** the third and fourth opening angles (71, 73) are equally large, whereby the first and second holding strips (19a, 19b) are equally long.

8. Closure cap according to one of the preceding claims, **characterized in that** the cross-section of the first and second holding strips (19a, 19b) is constant along the length of the first or second holding strip (19a, 19b).

9. Closure cap according to one of the preceding claims, **characterized in that** the security webs (63) are arranged at regular intervals along the open edge (25).

10. Closure cap according to one of the claims 3 to 9, **characterized in that** the first, second, third, and fourth predetermined breaking webs (47, 49, 59, 61) are arranged at regular intervals along the first and second or the third and fourth edges (43, 45, 55, 57).

11. Closure cap according to one of the preceding claims, **characterized in that** the position of the security ring (17) relative to the annular protrusion (35) of the container neck (29) can be changed in the axial direction and in the circumferential direction.

12. Closure cap according to one of the preceding claims, **characterized in that** a first and second recess (79, 81) for receiving the first and second holding strips (19a, 19b) is provided on the edge of the security ring (17) facing the first and second holding strips (19a, 19b).

13. Closure cap according to one of the preceding claims, **characterized in that** the first and/or the second end (39, 41) of the first holding strip (19a) and the third and/or the fourth end (51, 53) of the second holding strip (19b) can be bent along predefined bend lines (75, 77).

14. Closure cap according to one of the preceding claims, **characterized in that** an inwardly-projecting inner cone, e.g., in the form of a sealing cylinder or a sealing ring, is formed on the cover plate (21) of the threaded part (15) and is designed to interact in a sealed manner with the inner wall of the container neck (29) in the closed position.

15. Closure cap according to one of the preceding claims, **characterized in that** the first and second holding strips (19a, 19b) have a width between 3 mm and 7 mm, and preferably a width between 4 mm and 5 mm.

16. Closure cap according to one of the preceding claims, **characterized in that** the closure cap (11) is designed to interact with a standardized container neck (29) with an outer thread (31) and annular protrusion (35).

17. Closure cap according to one of the claims 3 to 16, **characterized in that** the closure cap (11) is made of a plastic material - preferably PP or HDPE.

18. Closure cap according to one of the preceding claims, **characterized in that** the threaded part (15), the security ring (17), the first and second holding strips, the security webs (64), and the at least first, second, third, and fourth predetermined breaking webs (47, 49, 59, 61) are produced in one piece.

19. Closure cap according to one of the preceding claims, **characterized in that** the security ring (17) has slots (95) arranged distributed over the circumference, with an upper edge (97) and a lower edge (99), wherein the upper edge (97) is formed by a circular-arc-shaped section of the security ring (17), and the lower edge (99) is formed by a wall section (101) inclined inwardly in the radial direction, and **in that** the lower edge (99) of each slot (95) forms protrusions (37), whereby engagement means are formed for a form-fitting engagement with the annular protrusion (35).

20. Container (13) having
- a container body (28),
- a container neck (29) adjoining the container body (28),
- an outer thread (31) formed on the container neck (29), and
- a closure cap (11) for closing a pouring opening (32) provided within the container neck (29),
the closure cap (11) having
- a cylindrical threaded part (15) having an open edge (25) and an inner thread (27), which can interact with the outer thread (31) of a container neck (29) of the container (13),
- a security ring (17) designed to be held on a protrusion (35) molded on the container neck (29),
- a plurality of security webs (64), which releasably connect the security ring (17) to the open edge (25), and
- a first holding strip (19a) having a first and a second end (39, 41) and a first and second edge (43, 45), wherein the first end (39) is rigidly connected to the open edge (25) of the threaded part (15), the second end (41) is rigidly connected to the security ring (17), the first edge (43) is releasably connected to the open edge (25) of the threaded part (15) by at least one first predetermined breaking web (47), and the second edge (49) is releasably connected to the security ring (17) by at least one second predetermined breaking web (49),
**characterized in that**
the closure cap is a closure cap (11) according to one of claims 1 through 16.

21. Container according to claim 20, **characterized in that** a shoulder (91) is formed on the container neck (29) and is formed below the security ring (17) or is formed by the security ring (17), and the length of the first and second holding strips (19a, 19b) is dimensioned such that the threaded part (15) can be lifted from a closed position after unscrewing from the container neck (29) and can be positioned below the shoulder (91) in an open position, wherein the threaded part (15) is held in the open position on the first and second holding strips (19a, 19b), rests with the open edge (25) at least partially on the container body (28), and rests against the shoulder (91).

22. Container according to claim 21, **characterized in that** the shoulder is a support ring (91) which is formed at the transition from the container neck (29) to the container body (28).

23. Container according to one of claims 21 or 22, **characterized in that** the length of the first and second holding strips (19a, 19b) is dimensioned such that the threaded part (15) can be lifted from a closed position after unscrewing from the container neck (29) and can be positioned in an open position in which the cover plate (21) rests against the outer thread (28) and against the shoulder (91) in the open position.

24. Container according to one of claims 20 through 23, **characterized in that**, in the open position of the threaded part (15), the first and the second holding strips (19a, 19b) are free of elastic deformation.

25. Container according to one of claims 20 through 24, **characterized in that** the closure cap (11) can be pressed onto the bottle neck.

## Revendications

1. Bouchon de fermeture (11) pour fermer l'ouverture verseuse (33) d'un récipient (13), bouchon de fermeture qui présente :
- une partie filetée cylindrique (15) avec un bord ouvert (25et un filet intérieur (27) qui peut coopérer avec un filet extérieur (31) d'un col de récipient (29) du récipient (13),
- un anneau de garantie (17) qui est configuré pour être maintenu sur une première saillie (35) moulée sur le col de récipient (29),
- une multitude de nervures de garantie (63) qui relient de manière amovible l'anneau de garantie (17) au bord ouvert (25),
- une première bande de retenue (19a) avec une première et une seconde extrémité (39, 41) et un premier et un second bord (43, 45), la première extrémité (39) étant reliée de manière fixe au bord ouvert (25) de la partie filetée (15) et la seconde extrémité (41) étant reliée de manière fixe à l'anneau de garantie (17) et
- une seconde bande de retenue (19b) avec une troisième et une quatrième extrémité (51, 53) et un troisième et un quatrième bord (55, 57), cependant que
- la troisième extrémité (51) est reliée de manière fixe au bord ouvert (25) de la partie filetée (15),
- la quatrième extrémité (53) est reliée de manière fixe à l'anneau de garantie (17) et
- la seconde extrémité (41) est placée, avant la première ouverture de la partie filetée (15), sur la trajectoire circulaire de l'anneau de garantie (17) en étant substantiellement diamétralement opposée à la quatrième extrémité (53),
**caractérisé en ce**
**que**, avant la première ouverture du bouchon de fermeture (11), la première, la seconde, la troisième et la quatrième extrémité (39, 41, 51, 53) sont placées l'une derrière l'autre en ordre croissant sur la trajectoire circulaire de l'anneau de garantie (17) dans le sens inverse des aiguilles d'une montre, lorsque le filet intérieur (27) et le filet extérieur (31) sont réalisés comme des filetages à droite.

2. Bouchon de fermeture selon la revendication 1, **caractérisé en ce que**, avant la première ouverture de la partie filetée sur la trajectoire circulaire de l'anneau de garantie, la première extrémité est placée en étant substantiellement diamétralement opposée à la troisième extrémité (51).

3. Bouchon de fermeture selon l'une des revendications précédentes, **caractérisé en ce que** le premier bord (43) avec au moins une première patte de rupture (47) est relié de manière amovible au bord ouvert (25) de la partie filetée (15) et le second bord (45) avec au moins une seconde patte de rupture (49) est relié de manière amovible à l'anneau de garantie (17) et
**que** le troisième bord (55) avec au moins une troisième patte de rupture (59) est relié de manière amovible au bord ouvert (25) de la partie filetée (15) et le quatrième bord (57) avec au moins une quatrième patte de rupture (61) est relié de manière amovible à l'anneau de garantie (17).

4. Bouchon de fermeture selon l'une des revendications précédentes, **caractérisé en ce que**, à l'état fermé de la partie filetée, la première et la troisième extrémité (39, 51) forment un premier angle d'ouverture (67) d'au moins 170 degrés et d'au plus 190 degrés et de préférence d'au moins 175 et d'au plus 185 degrés par rapport au centre (65) du bouchon de fermeture (11) comme sommet et que la seconde et la quatrième extrémité (41, 53) forment un second angle d'ouverture (69) d'au moins 170 degrés et d'au plus 190 degrés et de préférence d'au moins 175 et d'au plus 185 degrés par rapport au centre (65) du bouchon de fermeture (11) comme sommet.

5. Bouchon de fermeture selon l'une des revendications précédentes, **caractérisé en ce que** la première et la seconde extrémité (39, 41) forment un troisième angle d'ouverture (71) d'au moins 110 degrés et d'au plus 140 degrés et de préférence d'au moins 120 et d'au plus 130 degrés par rapport au centre (65) du bouchon de fermeture (11) comme sommet.

6. Bouchon de fermeture selon l'une des revendications précédentes, **caractérisé en ce que** la troisième et la quatrième extrémité (51, 53) forment un quatrième angle d'ouverture (73) d'au moins 110 degrés et d'au plus 140 degrés et de préférence d'au moins 120 et d'au plus 130 degrés par rapport au centre (65) du bouchon de fermeture (11) comme sommet.

7. Bouchon de fermeture selon l'une des revendications 5 ou 6, **caractérisé en ce que** le troisième et le quatrième angle d'ouverture (71, 73) sont égaux si bien que la première et la seconde bande de retenue (19a, 19b) sont de même longueur.

8. Bouchon de fermeture selon l'une des revendications précédentes, **caractérisé en ce que** la section transversale de la première et de la seconde bande de retenue (19a, 19b) le long de la longueur de la première ou de la seconde bande de retenue (19a, 19b) est constante.

9. Bouchon de fermeture selon l'une des revendications précédentes, **caractérisé en ce que** les nervures de garantie (63) sont placées à intervalles réguliers le long du bord ouvert (25).

10. Bouchon de fermeture selon l'une des revendications 3 à 9, **caractérisé en ce que** les premières, secondes, troisièmes et quatrièmes pattes de rupture (47, 49, 59, 61) sont placées à intervalles réguliers le long du premier et du second ou du troisième et du quatrième bord (43, 45, 55, 57).

11. Bouchon de fermeture selon l'une des revendications précédentes, **caractérisé en ce qu'**il est prévu une première et une seconde réservation (79, 81) sur le bord de l'anneau de garantie (17) qui est tourné vers la première et la seconde bande de retenue (19a, 19b) pour recevoir la première et la seconde bande de retenue (19a, 19b).

12. Bouchon de fermeture selon l'une des revendications précédentes, **caractérisé en ce que** la première et/ou la seconde extrémité (39, 41) de la première bande de retenue (19a) et la troisième et/ou la quatrième extrémité (51, 53) de la seconde bande de retenue (19b) peut être pliée le long de lignes de pliage prédéfinies.

13. Bouchon de fermeture selon l'une des revendications précédentes, **caractérisé en ce qu'**un cône intérieur qui fait saillie vers l'intérieur est moulé, par exemple sous forme d'un cylindre d'étanchéité ou d'un anneau d'étanchéité, sur la plaque de recouvrement (21) de la partie filetée (15), cône qui est configuré pour coopérer de manière étanche en position fermée avec la paroi intérieure du col du récipient (29).

14. Bouchon de fermeture selon l'une des revendications précédentes, **caractérisé en ce que** la première et la seconde bande de retenue (19a, 19b) possède une largeur entre 3 mm et 7 mm et de préférence une largeur entre 4 mm et 5 mm.

15. Bouchon de fermeture selon l'une des revendications précédentes, **caractérisé en ce que** le bouchon de fermeture (11) est configuré de manière à pouvoir coopérer avec un col de récipient standardisé (29) avec un filet extérieur (31) et une saillie annulaire (35).

16. Bouchon de fermeture selon l'une des revendications précédentes, **caractérisé en ce que** le bouchon de fermeture (11) est fabriqué en une matière plastique, de préférence du PP ou du PEHD.

17. Bouchon de fermeture selon l'une des revendications 3 à 16, **caractérisé en ce que** la partie filetée (15), l'anneau de garantie (17), la première et la seconde bande de retenue, les nervures de garantie (64) et la au moins première, seconde, troisième et quatrième patte de rupture (47, 49, 59, 61) sont fabriquées en une pièce.

18. Bouchon de fermeture selon l'une des revendications précédentes, **caractérisé en ce que** l'anneau de garantie (17) présente des fentes (95) placées distribuées sur la circonférence avec une arête supérieure (97) et une arête inférieure (99), l'arête supérieure (97) étant formée par une section de l'anneau de garantie (17) formée en arc de cercle et l'arête inférieure (99) étant formée par une section de paroi (101) inclinée vers l'intérieur dans le sens radial et que l'arête inférieure (99) de chaque fente (95) forme des saillies (37) si bien que des moyens d'engrènement sont formés pour un engrènement par complémentarité de formes avec la saillie annulaire (35).

19. Récipient (13) qui présente
- un corps de récipient (28),
- un col de récipient (29) qui se rattache au corps de récipient (28),
- un filet extérieur (31) configuré sur le col du récipient (29) et
- un bouchon de fermeture (11) pour fermer une ouverture verseuse (32) prévue à l'intérieur du col du récipient (29),
le bouchon de fermeture (11) présentant
- une première bande de retenue (19a) avec une première et une seconde extrémité (39, 41) et un premier et un second bord (43, 45), le premier bord (43) avec au moins une première patte de rupture (47) étant relié de manière amovible au bord ouvert (25) de la partie filetée (15) et le second bord (45) avec au moins une seconde patte de rupture (49) étant relié de manière amovible à l'anneau de garantie (17),
**caractérisé en ce**
**que** le bouchon de fermeture est un bouchon de fermeture (11) selon l'une des revendications 1 à 18.

20. Récipient selon la revendication 19, **caractérisé en ce qu'**un épaulement (91) est configuré sur le col du récipient (29), épaulement qui est configuré en dessous de l'anneau de garantie (17) ou qui est formé par l'anneau de garantie (17) et la longueur de la première et de la seconde bande de retenue (19a, 19b) est dimensionnée telle que la partie filetée (15) peut être soulevée d'une position de fermeture après dévissage du col du récipient (29) et peut être positionnée en dessous de l'épaulement (91) dans une position ouverte, cependant que la partie filetée (15) est maintenue dans la position ouverte sur la première et seconde bande de retenue (19a, 19b), repose au moins partiellement avec le bord ouvert (25) sur le corps du récipient (28) et s'appuie sur l'épaulement (91).

21. Récipient selon la revendication 19, **caractérisé en ce que** l'épaulement est un anneau de support (91) qui est configuré à la transition du col de récipient (29) et du corps de récipient (28).

22. Récipient selon l'une des revendications 20 ou 21, **caractérisé en ce que** la longueur de la première et de la seconde bande de retenue (19a, 19b) est dimensionnée telle que la partie filetée (15) peut être soulevée d'une position de fermeture après dévissage du col du récipient (29) et peut être positionnée dans une position ouverte dans laquelle la plaque de recouvrement (21) s'appuie dans la position ouverte sur le filet extérieur (28) et l'épaulement (91).

23. Récipient selon l'une des revendications 19 à 22, **caractérisé en ce que** la première et la seconde bande de retenue (19a, 19b) dans la position ouverte de la partie filetée (15) sont exemptes de déformation élastique.

24. Récipient selon l'une des revendications 19 à 23, **caractérisé en ce que** le bouchon de fermeture (11) peut être enfoncé sur le col du récipient.

25. Récipient selon l'une des revendications 19 à 24, **caractérisé en ce que** la position de l'anneau de garantie (17) par rapport à la saillie annulaire (35) du col du récipient (29) peut être modifiée dans le sens axial et dans le sens circonférentiel.
